# EUROPÄISCHE PATENTSCHRIFT

(11) **EP 3 132 188 B1**
(45) Veröffentlichungstag und Bekanntmachung des Hinweises auf die Patenterteilung: **17.02.2021**
(21) Anmeldenummer: 15725984.7
(22) Anmeldetag: 31.03.2015
(51) Int. Cl.: F21V 3/04, F21V 7/06, F21V 13/04, F21V 5/00, F21V 7/24, F21Y 115/10

(54) **BELEUCHTUNGSVORRICHTUNG**
ILLUMINATING DEVICE
DISPOSITIF D'ÉCLAIRAGE

(30) Priorität: 31.03.2014 AT 502332014
(43) Veröffentlichungstag der Anmeldung: 22.02.2017
(73) Patentinhaber: Färber, Werner, 8413 St. Georgen (AT); Trois, Wolfgang, 8625 Turnau (AT)
(72) Erfinder: Färber, Werner, 8413 St. Georgen (AT); Trois, Wolfgang, 8625 Turnau (AT)
(74) Vertreter: Wirnsberger, Gernot
(86) Internationale Anmeldenummer: PCT/AT2015/050085
(87) Internationale Veröffentlichungsnummer: WO 2015/149102

(56) Entgegenhaltungen:
- EP-A1- 1 947 379
- EP-A2- 0 911 577
- WO-A1-2013/046081
- DE-A1-102004 012 654
- DE-A1-102008 013 049
- DE-A1-102011 013 370
- US-A1- 2003 081 419
- US-A1- 2011 157 889
- US-A1- 2012 176 813

## Beschreibung

Die Erfindung betrifft eine Beleuchtungsvorrichtung mit den Merkmalen des Anspruchs 1.

In jüngerer Zeit werden konventionelle Glühlampen sowie Halogenglühlampen auch aufgrund legistischer Maßnahmen zunehmend durch lichtemittierende Dioden (LEDs) ersetzt. LEDs sind in Bezug auf die erbrachte Leistung energieeffizienter und darüber hinaus auch leistungsstärker als die viele Jahrzehnte konventionell eingesetzten Leuchtmittel. Zwar wurde bereits gemäß der AT 508735 A1 erfolgreich vorgeschlagen, bei einem konventionellen Leuchtmittel wie einer Halogenglühlampe durch Anordnung eines rückseitigen Reflektors das Licht in einem gewünschten Bereich zu konzentrieren und damit eine Leistungsdichte zu erhöhen, allerdings kann auch mit solchen Maßnahmen die Leistungsfähigkeit von beispielsweise einer LED-Lichtquelle mit einer Vielzahl von LEDs nicht erreicht werden.

Übliche Beleuchtungsvorrichtungen mit einem Reflektor und Abdeckungen, um eine Abstrahlcharakteristik von abgestrahltem Licht zu ändern, sind beispielsweise in den Dokumenten US 2003/0081419 A1, DE 10 2008 013 049 A1 und EP 1 947 379 A1 gezeigt.

Häufig sind Abdeckungen als Lichtlenkplatten ausgebildet, gezeigt beispielsweise in den Dokumenten US 2011/0157889 A1, DE 10 2011 013 370 A1 und DE 10 2004 012 645 A1, wobei die Lichtlenkplatten üblicherweise ausgebildet sind, um Helligkeitsabstufungen durch mehrfache Lichtbrechung und/oder Lichtreflexion zu homogenisieren.

Weiter offenbart das Dokument US 2012/0176813 A1 eine Beleuchtungsvorrichtung mit einer Lichtlenkplatte, wobei vorgesehen ist, dass Licht von mehreren Lichtquellen in die Lichtlenkplatte eingekoppelt und durch Mehrfachreflexionen innerhalb der Lichtlenkplatte homogenisiert wird, um Licht von verschiedene Lichtquellen zu vermischen.

Bekannt sind des Weiteren Beleuchtungsvorrichtungen, aufweisend Abdeckungen, welche mit Mikroprismenfolien gebildet sind, um eine zweckangepasste Lichtlenkung zu erreichen. So zeigt das Dokument EP 0 9 11 577 A2 eine Beleuchtungsvorrichtung mit einer vor einer Neongasentladungslampe angeordneten Mikroprismenfolie, um durch Lichtbrechung an der Mikroprismenfolie einen Helligkeitsabfall an den Enden der Lampe auszugleichen. Das Dokument WO 2013/046081 A1 zeigt eine Beleuchtungsvorrichtung mit einer Lichtlenkstruktur, welche nicht transparente Bereiche aufweist, um eine Homogenisierung des abgestrahlten Lichtes zu unterstützen.

Wenngleich LEDs bei hoher Leistung energieeffizient arbeiten, ergeben sich doch auch neue Herausforderungen mit dem Einsatz von LEDs. Problematisch bei LEDs ist zunächst, dass aufgrund einer punktuellen Abstrahlung des Lichtes eine massive Konzentration von Licht im Lichtabstrahlbereich besteht. Folge ist eine geringe Homogenität der von einer LED austretenden Lichtverteilung.

Ein anderes mit LEDs assoziiertes Problem sind die hohen Blendwerte. Infolge einer kleinen Abstrahlfläche und der punktuellen, stark konzentrierten Lichtemission wird das menschliche Auge sehr stark belastet.

Der Aufbau und die konzentrierte Abstrahlung von Licht bei LEDs führen auch dazu, dass oftmals spezielle Maßnahmen erforderlich sind, um eine geeignete Lichtemission einzustellen. Beispielsweise wird bei Bildschirmarbeitsplätzen gefordert, dass sowohl die Direktblendung der Lichtaustrittsöffnung als auch die Reflexblendung am Arbeitsplatz und die Intensität am Bildschirm unterhalb bestimmter normdefinierter Werte liegen muss. Um dies zu erreichen, werden häufig mechanische Blenden eingesetzt, sodass zwar eine gewünschte Entblendung erreicht wird, allerdings letztlich auch auf einen Teil des bereitgestellten Lichtes verzichtet wird bzw. ein Leuchtenwirkungsgrad sinkt.

Aufgabe der Erfindung ist es, eine Beleuchtungsvorrichtung der eingangs genannten Art anzugeben, mit welcher die vorstehenden Nachteile beseitigt werden können.

Die Aufgabe wird gelöst durch eine Beleuchtungsvorrichtung gemäß Anspruch 1.

Im Rahmen der Erfindung wurde erkannt, dass sich bei Kombination eines Leuchtelementes aus einer oder mehreren LEDs mit reflektierenden Zonen an der Innenseite eines Gehäuses sowie einer Abdeckung das die Beleuchtungsvorrichtung verlassende Licht intensitätsmäßig gezielt einstellbar ist. Reflektierende Zonen an einer Innenseite eines Gehäuses sind an sich bekannt. Überraschend ist jedoch, dass diese im Zusammenhang mit der Abdeckung zu lichttechnischen Vorteilen führt. Durch die Abdeckung wird ein Teil des von dem oder den LEDs emittierten Lichtes wieder reflektiert, sodass dieses auf die reflektierenden Zonen gelangt, und von dort wiederum reflektiert wird. Obwohl eine Lichtverteilung einer LED relativ eng bemessen ist und je nach Gestaltung des Gehäuses zunächst auch kein emittiertes Licht auf die reflektierenden Zonen fällt, erweisen sich diese in der Folge bei mehrmaliger Reflexion des Lichtes innerhalb des Gehäuses von Vorteil, weil das Licht durch die mehrmalige Reflexion besonders gleichmäßig und somit homogen verteilt wird. Die aus dem Stand der Technik bekannten nachteiligen Effekte wie geringe Homogenität oder sehr stark konzentrierte Lichtemission werden dadurch beseitigt. Durch die Abdeckung wird zusätzlich erreicht, dass das homogenisierte bzw. hinsichtlich der Intensität gleichmäßig verteilte Licht zudem noch hinsichtlich der Abstrahlung aus der Beleuchtungsvorrichtung eingestellt werden kann. Somit können für den jeweiligen Einsatzzweck jeweils optimale Beleuchtungsbedingungen geschaffen werden. So lässt sich nicht nur eine individuelle Lichtverteilung realisieren, sondern damit auch gleichzeitig eine Entblendung erreichen, ohne dass zusätzliche Elemente erforderlich wären. Das Licht kann daher voll ausgenutzt werden, ohne nachteilige Einschränkungen in Kauf nehmen zu müssen.

Das vorgesehene flächige Element ist bevorzugt an zumindest einer Oberfläche mit einer Struktur mit Erhöhungen und Vertiefungen ausgebildet, deren Abmessungen größer als eine Wellenlänge des abgestrahlten Lichtes sind. Insbesondere kann es sich um ein flächiges Kunststoffelement handeln, das an der Oberfläche eine Zick-Zack-Struktur in Form einer Vielzahl von im Querschnitt dreieckigen Rillen aufweist. Die einzelnen Rillen, die beispielsweise in einer Folie mit einer Walze oder einem Prägeelement eingedruckt sein können, wirken wie Prismen. Besteht die Abdeckung nur aus dem flächigen Kunststoffelement, wird dieses üblicherweise so angeordnet, dass die Rillen bzw. Prismen an einer Außenseite liegen. Die Innenseite ist dann in der Regel glatt und teilweise reflektierend ausgebildet. Durch die Prismen kommt es in Kombination mit den reflektierend wirkenden Zonen, die z. B. in ein Kunststoffmaterial durch spezielle Fertigungstechniken eingebracht werden, zu Mehrfachreflexionen, sodass der ursprünglich enge und hoch konzentrierte Lichtkegel der Lichtemission einer LED homogen über die gesamte Fläche der Abdeckung verteilt werden kann. Möglich ist es dabei auch, dass die Abdeckung mit den Prismen nach innen angeordnet ist. Die Prismen können je nach gewünschter Lichtsituation verschiedene Strukturen aufweisen.

Erfindungsgemäß ist vorgesehen, dass das flächige Element, das aus Glas oder einem transparenten Kunststoff gebildet sein kann, bereichsweise mit nicht transparenten Bereichen ausgebildet ist, deren Abmessungen größer als die Wellenlänge des abgestrahlten Lichtes sind. Die nicht transparenten Bereiche können dabei innerhalb des flächigen Elementes und/oder auf diesem angeordnet sein. Insbesondere kann vorgesehen sein, dass die nicht transparenten Bereiche in einem regelmäßigen Muster angeordnet sind. Möglich ist es auch, dass an oder in der Abdeckung Partikel ein- und/oder angebracht sind, wobei die Partikel innerhalb der Folie und/oder auf dieser eine inhomogene Verteilung aufweisen können. Die Partikel weisen eine durchschnittliche Abmessung auf, die größer als die durchschnittliche Wellenlänge des Lichtes ist. Die Partikel können dabei eine bestimmte Farbe aufweisen.

Durch eine zonale bzw. bereichsweise Anordnung nicht transparenter Bereiche kann das homogenisierte Licht genau an jenen Stellen ausgegeben werden, wo es erforderlich ist. Mit anderen Worten: Der Lichtaustritt kann geometrisch strukturiert erfolgen. Dabei können die nicht transparenten Bereiche aus einem spiegelnden Material, beispielsweise Silber oder Aluminium, gebildet sein. Die einzelnen Bereiche wirken dann als zusätzliche Reflektoren, die mit den reflektierenden Zonen sowie der Prismenstruktur zusammenwirken können. Möglich ist es auch, dass die nicht transparenten Bereiche aus einem nicht reflektierenden Material gebildet sind. Die Wahl des Materials sowie die Anordnung und Größe der nicht transparenten Bereiche kann genutzt werden, um das von der Beleuchtungsvorrichtung austretende Licht in vorbestimmter Weise zu strukturieren und gewünschte Lichtintensitäten und Abstrahlcharakteristiken einzustellen. Die Abdeckung ist in der Regel relativ dünn ausgebildet und weist erfindungsgemäß eine Dicke von weniger als 1 mm, vorzugsweise weniger als 500 µm, auf. Entsprechende Abdeckungen können dann als Folien vorliegen. Die Abdeckung kann bei Fertigung aus einem Kunststoff gegebenenfalls auch biegsam bzw. flexibel sein. Die Folien sind in der Regel farblos, können aber je nach Einsatzzweck auch farbig ausgebildet sein.

Gemäß der Erfindung sind mehrere Leuchtmittel vorgesehen, wobei die Leuchtmittel jeweils als LEDs ausgebildet sind und wobei die LEDs in einer Röhre angeordnet sind. Die Röhre kann im Inneren des Gehäuses befestigt sein.

Insbesondere zur Aufnahme einer röhrenförmig ausgebildeten Leuchteinrichtung ist es zweckmäßig, dass das Gehäuse im Querschnitt mit einer halbrunden Aufnahme für eine Leuchteinrichtung ausgebildet ist, an welche seitliche Schenkel mit parabolischem Verlauf anschließen. Die Schenkel können hierbei die Abdeckung lösbar aufnehmen. Dies kann beispielsweise erfolgen, wenn die Schenkel endseitig mit waagrechten Fortsätzen zur Aufnahme der Abdeckung ausgebildet sind. Die Abdeckung lässt sich dann bei Bedarf einschieben bzw. kann gegen eine andere Abdeckung gewechselt werden, wenn ein Beleuchtungsmuster bzw. eine Lichtverteilung geändert werden soll.

Die reflektierenden Zonen am oder innerhalb des Gehäuses können auf verschiedene Arten realisiert werden. Möglich ist es, dass im Gehäuse ein reflektierender Einsatz angeordnet wird. Zweckmäßiger ist es jedoch, wenn das Gehäuse bereits selbst reflektierend ausgebildet ist, weil dann zusätzliche Komponenten entfallen können. Hierfür kann beispielsweise das Gehäuse innenseitig mit einem reflektierenden Material beschichtet sein. Noch günstiger ist es, wenn das Gehäuse aus Aluminium gebildet ist, weil dann auf eine Beschichtung verzichtet werden kann. Grundsätzlich ist es dabei zweckmäßig, dass eine Reflexion an einer Innenseite des Gehäuses mehr als 90 %, insbesondere mehr als 95 %, beträgt.

Weiter Merkmale, Vorteile und Wirkungen der Erfindung ergeben sich aus den nachfolgend dargestellten Ausführungsbeispielen. In den Zeichnungen, auf welche dabei Bezug genommen wird, zeigen:
Fig. 1 eine Beleuchtungsvorrichtung im Querschnitt;
Fig. 2 eine Abdeckung im Querschnitt;
Fig. 3 und 4 Diagramme zur Lichtverteilung bei einer Beleuchtungsvorrichtung mit einer Abdeckung aus Glas sowie einer Abdeckung aus einer Kunststofffolie;
Fig. 5 bis 12 verschiedene Beleuchtungsvorrichtungen mit zugehörigen Lichtverteilungskurven.

In Fig. 1 ist eine erfindungsgemäße Beleuchtungsvorrichtung 1 im Querschnitt dargestellt. Die Beleuchtungsvorrichtung 1 weist ein Gehäuse 2 auf. Das Gehäuse 2 kann grundsätzlich aus beliebigen Materialien gebildet sein. Vorzugsweise ist das Gehäuse aus Aluminium oder einer Aluminiumlegierung gebildet. Das Gehäuse 2 ist dann einerseits leichtgewichtig und kann andererseits innenseitig hochglänzend ausgebildet sein. Das Gehäuse 2 kann auch mit einer oder mehreren Öffnungen ausgebildet sein, z. B. wenn Licht auch an eine Decke geworfen werden soll oder andere spezielle Beleuchtungssituationen gewünscht sind. Dabei kann es sich um eine Vielzahl kleinerer Öffnungen, aber auch einen deckenseitigen Schlitz oder dergleichen handeln.

Das Gehäuse 2 ist in mehrere Abschnitte unterteilt, nämlich eine kopfseitige Aufnahme 21 sowie seitliche Schenkel 22, die an die kopfseitige Aufnahme 21 anschließen. Die kopfseitige Abnahme 21 anschließen. Die kopfseitige Aufnahme 21 ist im Querschnitt halbrund ausgebildet. Ein Radius der Aufnahme 21 bemisst sich in der Regel nach dem Durchmesser einer aufzunehmenden Röhre mit einer Vielzahl von LEDs. Ähnliches trifft zu, wenn eine Platine mit einer oder mehreren LEDs vorgesehen ist; in diesem Fall ist die Aufnahme 21 an die Platine entsprechend angepasst. Die Schenkel 22 sind hingegen im Querschnitt etwa parabolisch verlaufend ausgebildet. An den fußseitigen Enden der Schenkel 22 sind Fortsätze 23 vorgesehen, die es erlauben, eine Abdeckung 5 einzuschieben. Die Fortsätze 23 sind integral mit den Schenkeln 22 und diese wiederum integral mit der kopfseitigen Aufnahme 21 ausgebildet, sodass das Gehäuse 2 aus einem einzigen Bereich gefertigt werden kann. Aufgrund der hochreflektierenden Innenbereiche sind insbesondere an der Innenseite des Gehäuses 2 im Bereich der Schenkel 22 hochreflektierende Zonen 3 gegeben. Im kopfseitigen Bereich bzw. der Aufnahme 21 ist eine Röhre mit einer Vielzahl von Leuchtmitteln 4 aufgenommen, die als LEDs ausgebildet sind.

Die LEDs müssen nicht in einer Röhre angeordnet sein, sondern können auch auf einer Platine oder einer anderen geeigneten Basis angeordnet sein, wobei eine oder mehrere LEDs vorgesehen sein können. Die Schenkel 22 sind dabei unabhängig von der Art der Anordnung der LEDs (Röhre, Platine etc.) in der Ausrichtung sowie Krümmung so abgestimmt, dass minimal 93 %, bevorzugt minimal 95 %, insbesondere mehr als 97 %, des von der oder den LEDs unmittelbar abgestrahlten Lichtes letztlich auf die der oder den LEDs gegenüberliegende obere Seite der Abdeckung 5 trifft. Dabei sind in der Regel zwischen der oder den LEDs und der Abdeckung 5 keine weiteren Elemente angeordnet.

Die Abdeckung 5 ist als flächiges Element ausgebildet, das sich üblicherweise über eine gesamte Länge der Beleuchtungsvorrichtung 1 erstreckt und das Gehäuse 2 nach unten hin abschließt. Die Abdeckung 5 kann grundsätzlich aus einem beliebigen transparenten Material gebildet werden. Infrage kommt Glas oder ein transparenter Kunststoff wie Polycarbonat oder Polymethylmethacrylat. Transparente Kunststoffe sind bevorzugt, weil sich mit diesen die Abdeckung 5 leicht für spezielle Anwendungsfälle anpassen lässt. Wenn die Abdeckung 5 aus einem zumindest teilweise transparenten Kunststoff gebildet ist, beträgt eine übliche Dicke bzw. Stärke 200 µm bis 800 µm. Möglich ist es auch, dass die Abdeckung 5 aus mehreren Folien aus Kunststoff gebildet ist, die miteinander verbunden sind oder auch voneinander beabstandet sein können.

Der Abdeckung 5 kommt im Zusammenwirken mit den reflektierenden Zonen 3 des Gehäuses 2 sowie der Emission des oder der Leuchtmittel 4 eine entscheidende Bedeutung in Bezug auf das von der Beleuchtungsvorrichtung 1 abgestrahlte Licht zu. Hierfür ist die Abdeckung 5 gezielt strukturiert. Diese Strukturierung kann insbesondere darin bestehen, dass eine Oberfläche der Abdeckung 5 mit Vertiefungen und Erhöhungen ausgebildet ist. Eine entsprechende Abdeckung 5 ist im Querschnitt in Fig. 2 dargestellt. Dabei wird die Abdeckung 5 so in der Beleuchtungsvorrichtung 1 positioniert, dass die Zick-Zack-Struktur nach unten gerichtet ist. Durch die Zick-Zack-Struktur ist eine Struktur gebildet, die bewirkt, dass die Abdeckung 5 bzw. Kunststofffolie auf einer Seite wie eine Vielzahl von Prismen wirkt, wobei Lage, Größe, Abstände und geometrische Positionierung dieser Zick-Zack-Elemente zueinander entsprechend ausgebildet sind. Lichtstrahlen, die auf diese Strukturen treffen, können je nach Eintrittswinkel abgelenkt oder gestreut werden oder auch nach unten austreten oder nach oben zurückgeworfen werden (die Darstellung in Fig. 2 ist diesbezüglich nur als schematische Zeichnung zu verstehen). Dies ist in Fig. 3 und 4 dargestellt. Fig. 3 zeigt über den Austrittswinkel eine Lichtintensität für eine Beleuchtungsvorrichtung 1, wobei die Abdeckung 5 aus einem herkömmlichen Glas gebildet ist, das keine Strukturierung aufweist und insbesondere eine Abstrahlungscharakteristik des auftreffenden Lichtes nicht verändert. Wie ersichtlich ist, ist im Bereich um 0° die Lichtintensität am höchsten und fällt zur Seite hin ab. In Fig. 4 sind Messdaten für die gleiche Beleuchtungsvorrichtung 1 dargestellt, wobei die Abdeckung 5 aus Glas durch eine 300 µm dicke Kunststofffolie aus Polycarbonat mit der erwähnten Zick-Zack-Struktur ersetzt ist. Wie aus Fig. 4 ersichtlich ist, verändert sich durch den Einsatz der Folie mit der Strukturierung die Lichtintensität über den Winkel. Je nach Messwinkel ist im Bereich von etwa ± 20° bis ± 50° die Lichtintensität deutlich höher und vor allem auch weitgehend konstant. Zur Seite hin fällt die Lichtintensität stark ab. Daraus geht hervor, dass durch die Strukturierung der Folie an der Oberfläche, z. B. durch Prägen oder Walzen, die Lichtintensität im Zentrum homogenisiert auf einem hohen Niveau gebündelt werden kann. An der Seite hingegen, wo in der Regel eine Entblendung zur Anwendung kommen müsste, sind nur geringe Lichtintensitäten feststellbar, sodass eine gesonderte Entblendung entbehrlich ist.

Neben der strukturellen Anpassung einer Abdeckung 5 bzw. Folie oder allenfalls auch eines strukturierten Glases, besteht eine weitere Möglichkeit in der gezielten Variation der Lichtintensität im Zusammenwirken der Abdeckung 5 mit den reflektierenden Zonen 3 darin, dass das flächige Element bzw. gegebenenfalls eine Folie bereichsweise mit nicht transparenten Bereichen ausgebildet wird. Die nicht transparenten Bereiche können aus Materialien gebildet sein, die stark reflektierend sind, beispielsweise Silber oder Aluminium. Entsprechende Strukturen lassen sich insbesondere bei Verwendung einer Folie aus bzw. Abdeckung 5 aus Kunststoff leicht durch ein Druckverfahren aufbringen. Möglich ist es auch, bei der Herstellung einer Folie bzw. Abdeckung 5 entsprechende Strukturen innerhalb der Abdeckung 5 zu integrieren. Neben stark reflektierenden Bereichen oder alternativ zu diesen können Bereiche vorgesehen sein, die aus nicht reflektierenden Materialien gebildet sind, was vom jeweiligen Einsatzzweck abhängt.

Eine Ausbildung der Zick-Zack-Struktur ist nicht auf die spezielle Darstellung in Fig. 2 beschränkt, sondern umfasst beispielsweise auch eine gewellte Form, die sich insbesondere in Bezug auf eine Homogenität des Lichtes als vorteilhaft erweisen kann. Auf der Zick-Zack-Struktur, die im Querschnitt auch asymmetrisch sein kann, kann auf einem Teil der außenseitigen Flanken auch ein reflektierendes Material aufgebracht sein, wenn ein stark asymmetrisches Lichtverhalten gewünscht ist. Des Weiteren können auf der ebenen Seite der Abdeckung gemäß Fig. 2 auch schräg bzw. freistehende Flächen angeordnet sein, was sich beispielsweise im 3-D-Druck erzielen lässt.

In Fig. 5 bis 12 sind mehrere Beispiele einer Beleuchtungsvorrichtung 1 mit teilweise nicht transparenten Bereichen dargestellt. Des Weiteren sind Messkurven dargestellt, in welchen jeweils Lichtintensitäten ersichtlich ist. Nicht transparente Bereiche sind aus kleinen Reflektoren aus Silber gebildet, die auf die Folie aufgedruckt werden. Wie aus den Messkurven ersichtlich ist, kann durch die Abstimmung der nicht transparenten Bereiche, in welchen das Licht der LEDs auf die hochreflektierenden Zonen 3 zurückgeworfen wird, ehe dieses nach mehrmaliger Reflexion in den transparenten Bereichen austreten kann, beliebig verändert werden.

Werden Beleuchtungsvorrichtungen 1 gemäß Fig. 5 bis 12 mit nicht transparenten Bereichen oder Partikeln, die in die Abdeckung 5 wie eine Kunststofffolie eingebracht sind, kombiniert, werden Lichtstrahlen von den nicht transparenten Bereichen bzw. Partikeln wieder zu den Zick-Zack-Strukturen zurückgeworfen. Ein Teil der dann von den Zick-Zack-Strukturen zurückgeworfenen Lichtstrahlen wird auch auf die hochreflektierenden Zonen 3 zurückgeworfen. Dies bedeutet, dass das an sich hoch konzentrierte und mit einer bestimmten Lichtverteilung austretende Licht der LEDs vielfach sowohl innerhalb der Abdeckung 5 als auch an den hochreflektierenden Zonen 3 reflektiert wird. Das bewirkt nicht nur ein hohes Maß an Homogenisierung und Entblendung des Lichtes, sondern ermöglicht auch ein gezieltes Bündeln und Verteilen des aus der Abdeckung 5 bzw. Kunststofffolie austretenden Lichtes.

Weitere alternative Ausbildungen der Abdeckung 5 kommen ebenfalls infrage. So kann die Abdeckung 5 mit integralen Linsen ausgebildet sein, z. B. durch gezielte lokale Variation der Eigenschaften wie des Brechungsindex. Beispielsweise kann eine Abdeckung 5 im 3-D-Druck aus einem ersten Kunststoff erstellt werden, wobei die Linsen durch einen zweiten Kunststoff anderer Zusammensetzung gedruckt werden. Auch holografische Techniken können zur Gestaltung der Abdeckung 5 eingesetzt werden, gegebenenfalls auch in Kombination mit anderen Techniken, die vorstehend beschrieben sind.

## Patentansprüche

1. Beleuchtungsvorrichtung (1), umfassend ein Gehäuse (2), reflektierende Zonen (3) am oder innerhalb des Gehäuses (2), mehrere Leuchtmittel (4) und eine Abdeckung (5) mit einem zumindest teilweise transparenten Material, wobei die Leuchtmittel (4) innerhalb des Gehäuses (2) angeordnet sind und die Abdeckung (5) am Gehäuse (2) gehalten ist, wobei die Leuchtmittel (4) als LEDs ausgebildet sind und wobei die LEDs in einer Röhre angeordnet sind und die Abdeckung (5) zumindest ein flächiges Element, insbesondere ein Kunststoffelement, umfasst, das eine Abstrahlungscharakteristik des von den LEDs abgestrahlten Lichtes ändert, wobei die Abdeckung (5) eine Dicke von weniger als 1 mm aufweist, wobei das flächige Element bereichsweise mit nicht transparenten Bereichen ausgebildet ist, deren Abmessungen größer als die Wellenlänge des abgestrahlten Lichtes sind, wobei die nicht transparenten Bereiche aus einem spiegelnden Material gebildet sind, um Licht auf die reflektierenden Zonen zurückzuwerfen.

2. Beleuchtungsvorrichtung (1) nach Anspruch 1, **dadurch gekennzeichnet, dass** das flächige Element an zumindest einer Oberfläche mit einer Struktur mit Erhöhungen und Vertiefungen ausgebildet ist, deren Abmessungen größer als eine Wellenlänge des abgestrahlten Lichtes sind.

3. Beleuchtungsvorrichtung (1) nach einem der Ansprüche 1 oder 2, **dadurch gekennzeichnet, dass** die nicht transparenten Bereiche innerhalb des Elementes und/oder auf diesem angeordnet sind.

4. Beleuchtungsvorrichtung (1) nach Anspruch 3, **dadurch gekennzeichnet, dass** die nicht transparenten Bereiche in einem regelmäßigen Muster angeordnet sind.

5. Beleuchtungsvorrichtung (1) nach einem der Ansprüche 1 bis 4, **dadurch gekennzeichnet, dass** die Abdeckung (5) eine Dicke von weniger als 500 µm aufweist.

6. Beleuchtungsvorrichtung (1) nach einem der Ansprüche 1 bis 5, **dadurch gekennzeichnet, dass** das Gehäuse (2) im Querschnitt mit einer halbrunden Aufnahme (21) für eine Leuchteinrichtung ausgebildet ist, an welchen seitliche Schenkel (22) mit parabolischem Verlauf anschließen.

7. Beleuchtungsvorrichtung (1) nach Anspruch 6, **dadurch gekennzeichnet, dass** die Schenkel (22) die Abdeckung (5) lösbar aufnehmen.

8. Beleuchtungsvorrichtung (1) nach Anspruch 7, **dadurch gekennzeichnet, dass** die Schenkel (22) endseitig mit waagrechten Fortsätzen (23) zur Aufnahme der Abdeckung (5) ausgebildet sind.

9. Beleuchtungsvorrichtung (1) nach einem der Ansprüche 1 bis 8, **dadurch gekennzeichnet, dass** das Gehäuse (2) innenseitig mit einem reflektierenden Material beschichtet ist.

10. Beleuchtungsvorrichtung (1) nach einem der Ansprüche 1 bis 9, **dadurch gekennzeichnet, dass** das Gehäuse (2) aus Aluminium gebildet ist.

11. Beleuchtungsvorrichtung (1) nach Anspruch 9 oder 10, **dadurch gekennzeichnet, dass** eine Reflexion an einer Innenseite des Gehäuses (2) mehr als 90 %, insbesondere mehr als 95 %, beträgt.

## Claims

1. An illumination device (1), comprising a housing (2), reflective zones (3) on or inside the housing (2), a plurality of lamps (4) and a cover (5) with an at least partially transparent material, wherein the lamps (4) are arranged inside the housing (2) and the cover (5) is held on the housing (2), wherein the lamps (4) are constructed as LEDs, and wherein the LEDs are arranged in a tube and the cover (5) comprises at least one flat element, particularly a plastic element, which changes a radiation characteristic of the light radiated by the LEDs, wherein the cover (5) has a thickness of less than 1 mm, wherein the flat element is constructed with non-transparent regions in certain regions, the dimensions of which are larger than the wavelength of the radiated light, wherein the non-transparent regions are formed from a specular material, in order to reflect light onto the reflective zones.

2. The illumination device (1) according to claim 1, **characterized in that** the flat element is constructed on at least one surface with a structure with elevations and depressions, the dimensions of which are larger than a wavelength of the radiated light.

3. The illumination device (1) according to one of claims 1 or 2, **characterized in that** the non-transparent regions are arranged inside the element and/or on the same.

4. The illumination device (1) according to claim 3, **characterized in that** the non-transparent regions are arranged in a regular pattern.

5. The illumination device (1) according to one of claims 1 to 4, **characterized in that** the cover (5) has a thickness of less than 500 µm.

6. The illumination device (1) according to one of claims 1 to 5, **characterized in that** the housing (2) is constructed in cross section with a half-round mount (21) for a lamp device, to which lateral legs (22) with a parabolic course connect.

7. The illumination device (1) according to claim 6, **characterized in that** the legs (22) accommodate the cover (5) in a detachable manner.

8. The illumination device (1) according to claim 7, **characterized in that** the legs (22) are constructed with horizontal projections (23) at the end for accommodating the cover (5).

9. The illumination device (1) according to one of claims 1 to 8, **characterized in that** the housing (2) is coated with a reflective material on the inside.

10. The illumination device (1) according to one of claims 1 to 9, **characterized in that** the housing (2) is formed from aluminium.

11. The illumination device (1) according to claim 9 or 10, **characterized in that** a reflection on an inner side of the housing (2) is more than 90 %, particularly more than 95 %.

## Revendications

1. Dispositif d'éclairage (1) comprenant un boîtier (2), des zones réfléchissantes (3) sur ou à l'intérieur du boîtier (2), plusieurs moyens lumineux (4) et un capot (5) avec un matériau au moins en partie transparent, sachant que les moyens lumineux (4) sont disposés à l'intérieur du boîtier (2) et le capot (5) est maintenu sur le boîtier (2), sachant que les moyens lumineux (4) sont constitués comme des DEL (diodes électroluminescentes) et sachant que les DEL sont disposées dans un tube et le capot (5) comprend au moins un élément plan, en particulier un élément en matière plastique, qui modifie une caractéristique de rayonnement de la lumière diffusée par les diodes, sachant que le capot (5) comporte une épaisseur inférieure à 1 mm, sachant que l'élément plan est constitué par endroits avec des zones non transparentes, dont les dimensions sont supérieures à la longueur d'onde de la lumière diffusée, sachant que les zones non transparentes sont formées d'un matériau réfléchissant pour rejeter la lumière sur les zones réfléchissantes.

2. Dispositif d'éclairage (1) selon la revendication 1, **caractérisé en ce que** l'élément plan est constitué sur au moins une surface avec une structure avec des élévations et des cavités dont les dimensions sont supérieures à une longueur d'onde de la lumière diffusée.

3. Dispositif d'éclairage (1) selon l'une quelconque des revendications 1 ou 2, **caractérisé en ce que** les zones non transparentes sont disposées à l'intérieur de l'élément et/ou sur celui-ci.

4. Dispositif d'éclairage (1) selon la revendication 3, **caractérisé en ce que** les zones non transparentes sont disposées dans un modèle régulier.

5. Dispositif d'éclairage (1) selon l'une quelconque des revendications 1 à 4, **caractérisé en ce que** le capot (5) comporte une épaisseur inférieure à 500 µm.

6. Dispositif d'éclairage (1) selon l'une quelconque des revendications 1 à 5, **caractérisé en ce que** le boîtier (2) est constitué en section avec un logement semi-circulaire (21) pour un dispositif d'éclairage auquel se raccordent des branches latérales (22) avec un profil parabolique.

7. Dispositif d'éclairage (1) selon la revendication 6, **caractérisé en ce que** les branches (22) loge le capot (5) de façon amovible.

8. Dispositif d'éclairage (1) selon la revendication 7, **caractérisé en ce que** les branches (22) sont constituées en extrémité avec des prolongements horizontaux (23) pour loger le capot (5).

9. Dispositif d'éclairage (1) selon l'une quelconque des revendications 1 à 8, **caractérisé en ce que** le boîtier (2) est revêtu côté intérieur d'un matériau réfléchissant.

10. Dispositif d'éclairage (1) selon l'une quelconque des revendications 1 à 9, **caractérisé en ce que** le boîtier (2) est formé en aluminium.

11. Dispositif d'éclairage (1) selon la revendication 9 ou 10, **caractérisé en ce qu'**un réfléchissement sur un côté intérieur du boîtier (2) est de plus de 90 %, en particulier de plus de 95 %.
